# EUROPÄISCHE PATENTSCHRIFT

(11) **EP 1 168 945 B1**
(45) Veröffentlichungstag und Bekanntmachung des Hinweises auf die Patenterteilung: **25.06.2003**
(21) Anmeldenummer: 00926839.2
(22) Anmeldetag: 07.04.2000
(51) Int. Cl.: A47B 88/04

(54) **TELESKOP-SCHRANKAUSZUG**
TELESCOPIC CUPBOARD DRAWER
TIROIR D'ARMOIRE TELESCOPIQUE

(30) Priorität: 07.04.1999 DE 29906227 U
(43) Veröffentlichungstag der Anmeldung: 09.01.2002
(73) Patentinhaber: Vauth-Sagel GmbH & Co., 33034 Brakel (DE)
(72) Erfinder: SAGEL, Heinrich, D-33034 Brakel (DE)
(74) Vertreter: Hanewinkel, Lorenz
(86) Internationale Anmeldenummer: EP0003109
(87) Internationale Veröffentlichungsnummer: WO00059342

(56) Entgegenhaltungen:
- DE-A- 19 839 728

## Beschreibung

Die Erfindung bezieht sich auf einen Teleskop-Schrankauszug, insbesondere für Hochschränke, gemäß dem Oberbegriff des Anspruches 1.

Ein derartiger Teleskopauszug ist z.B. aus der DE 197 06 246 A1 bekannt geworden.

Hierbei ist zwar eine gute Verschiebeführung der ineinandergreifenden Profilschienen vorhanden, jedoch kann bei ausgezogener Tragschiene durch die nach unten wirkende Gewichtsbelastung des Schrankauszuges ein Verkanten der Tragschiene nicht ausgeschlossen werden.

Um dieses zu vermeiden, ist es in der Praxis bekannt geworden, die Tragschiene für den Gewichtsausgleich insgesamt leicht gebogen nach oben auszubilden, so daß sie beim Ausfahren dann das nach unten wirkende Schrankauszugsgewicht auffangen sollen. Hierbei ist allerdings die Fertigung der Tragschiene verhältnismäßig aufwendig.

Aufgabe der Erfindung ist es, einen einfachen Teleskop-Schrankauszug zu schaffen, der in einfacher Weise im ausgezogenen Zustand des Schrankauszuges einen Ausgleich der nach unten gerichteten Gewichtsbelastung und somit einen einwandfreien Teleskoplauf in der horizontalen Ebene erbringt.

Diese Aufgabe wird erfindungsgemäß durch die kennzeichnenden Merkmale des Patentanspruches 1 gelöst.

Weiterhin soll die Tragschiene des Teleskop-Schrankauszuges durch einfache Vorkehrungen einen äußerst gleichförmigen spiel- und erschütterungsfreien Lauf erhalten. Dieses wird durch die Merkmale des Patentanspruches 14 gelöst.

Außerdem soll der gesamte Teleskopauszug bei stabiler Ausführung gewichtsmäßig leicht ausgebildet werden im Gegensatz zu den bisher üblichen schweren Teleskopschrankauszügen aus Stahlprofilen. Dieses wird dadurch gelöst, daß alle drei Schienen aus Aluminium bestehen.

Vorteilhafte Weiterbildungen der vorgenannten Aufgabenstellungen sind in den übrigen Unteransprüchen enthalten.

Der Teleskop-Schrankauszug gemäß der Erfindung zeigt die folgenden wesentlichen Vorteile:

Die den Schrankauszug tragende Tragschiene ist mit einer einfachen Keilleiste ausgestattet, welche beim Ausziehen der Tragschiene mit ihrer Keilfläche auf Rollen sich abstützt und durch diese Rollen und die Keilfläche wird die Tragschiene angehoben, so daß sie dem nach unten gerichteten Gewicht des Schrankauszuges entgegenwirkt und den Schrankauszug auch im ausgezogenen Zustand immer in horizontaler Lage hält, wodurch beim Ausziehen und Einschieben des Teleskopauszuges ein einwandfreier, verkantungsfreier und ruhiger Lauf gewährleistet wird.

Diese Keilleiste ist in vorteilhafter Weise von einer Kunststoffleiste gebildet und wird durch Fixierzapfen und Rastzapfen unter der Tragschiene in Längs- und Höhenrichtung festgelegt, wobei die Fixierzapfen die in Längsrichtung auf die Keilleiste einwirkenden Kräfte aufnehmen.

Die Tragschiene ist desweiteren an ihrer Unterseite beiderseits der Keilleiste mit Führungsnuten ausgestattet, in denen die Laufrollen geführt die Tragschiene beim Ausziehen und Einschieben tragen, was ebenfalls zu einem erschütterungs- und spielfreien sowie geräuscharmen exakten Lauf beiträgt.

Die drei Schienen bestehen aus Aluminium und haben dem gesamten Teleskopauszug ein geringes Gewicht gegeben und dabei trotzdem eine hohe Stabilität geschaffen. Der gesamte Teleskop-Schrankauszug ist einfach und kostengünstig aufgebaut, leicht zu montieren und hat einen ruhigen exakten horizontalen Laufauszug bei langer Lebensdauer, was sich insbesondere für Hochschränke von Vorteil auswirkt.

Anhand der Zeichnungen wird nachfolgend ein Ausführungsbeispiel der Erfindung näher erläutert. Es zeigt:
- Fig. 1: eine Perspektive eines aus drei Schienen (Grundschiene, Differentialschiene und Tragschiene) gebildeten Teleskopauszuges für Hochschränke, im ausgezogenen Zustand,
- Fig. 2: eine Seitenansicht im teilweisen Schnitt desselben Teleskopauszuges im teilweise ausgezogenen Zustand,
- Fig. 3: eine Stirnansicht der unter Zwischenschaltung von Laufrollen gegeneinander verschiebegeführten Schienen,
- Fig. 4: eine Stirnansicht der oberen den Schrankauszug aufnehmenden Tragschiene mit Keilleiste,
- Fig. 5: eine Stirnansicht und Draufsicht auf die untere auf dem
- und 6: Korpusboden festlegbare Grundschiene,
- Fig. 7 und 8: eine Stirnansicht der und Draufsicht auf die Differentialschiene,
- Fig. 9 und 10: eine Seitenansicht der und Draufsicht auf die Keilleiste,
- Fig. 11: eine Perspektive der Tragschiene,
- Fig. 12: eine Perspektive eines Hochschrankes mit Schrankauszug und unterer dreiteiliger Teleskopschiene und oberer zweiteiliger Teleskopschiene.

Der Teleskop-Schrankauszug (TA), insbesondere für Hochschränke (HS), setzt sich aus einer im Hochschrank (HS) auf dem Korpusboden (B) durch Schrauben o. dgl. festlegbaren, äußeren (unteren) Grundschiene (1), einer darin verschiebbaren mittleren Differentialschiene (2) und einer oberen, darin verschiebbaren und den Schrankauszug (SA) aufnehmenden Tragschiene (3) zusammen, wobei der Schrankauszug (SA) ebenfalls durch Schrauben o. dgl. auf der Tragschiene (3) befestigt ist; die Schienen (1, 2, 3) sind unter Zwischenschaltung von Laufrollen (4 bis 6) gegeneinander geführt verschiebbar und durch Anschläge in der ausgezogenen und eingeschobenen Stellung verschiebebegrenzt.

Unter der Tragschiene (3) ist eine sich auf Laufrollen (4) der Differentialschiene (2) abstützende und beim Ausziehen der Tragschiene (3) gegenüber der Differentialschiene (2) zum Schrankauszug-Gewichtsausgleich anhebende Keilleiste (7) -Anhebeleiste- festgelegt.

Die Keilleiste (7) verläuft vom vorderen Ende aus oder mit Abstand zum vorderen Längenende der Tragschiene (3) auf einem Teilbereich der Tragschienenlänge, vorzugsweise auf der halben Schienenlänge.

Die Keilleiste (7) hat eine vom vorderen zum hinteren Längenende der Tragschiene (3) nach unten hin ansteigende Keilfläche (8), durch die beim Ausziehen der Tragschiene (3) diese Keilfläche (8) über die Laufrollen (4) mit ihrem auszugsseitigen Längenendbereich allmählich nach oben aus der Horizontalen gehoben wird, so daß das Gewicht des Schrankauszuges (SA), welcher die Tragschiene (3) nach unten belastet und zu drücken versucht, aufgefangen und dadurch der Schrankauszug (SA) in der Waagerechten gehalten wird.

Die Keilleiste (7) besitzt am vorderen und hinteren Ende der Keilfläche (8) je einen Anschlag (9), vorzugsweise eine bogenförmig ansteigende Leistenverdickung; gegen die bogenförmige Anschlagfläche (9a) läuft dann jeweils wechselweise die Rolle (4).

Die Keilleiste (7) besitzt auf ihrer Keilfläche (8) einen mittigen, zwischen den Anschlägen (9) über die gesamte Keilflächenlänge verlaufenden, sich von der Keilfläche (8) abhebenden Führungssteg (10), beiderseits dessen Laufrollen (4) auf der Keilfläche (8) laufen. Die beiden dicht nebeneinanderliegenden Rollen (4) bilden untere Stütz- und Anheberollen.

Die Tragschiene (3) nimmt in einer mittigen Längsnut (11) die Keilleiste (7) mit mindestens einem Teil der Leistenstärke auf und die Anschläge (9) ragen aus dieser Nut (11) nach unten heraus. Die Keilleiste (7) wird mit in Löcher (12) der Tragschiene (3) eingreifende Fixiernocken (13) und Rastzapfen (14) an der Tragschiene (3) gehalten.

Die Keilleiste (7) besteht einstückig aus Kunststoff.

Die Tragschiene (3) weist an ihrer Unterseite beiderseits der Keilleiste (7) je eine Führungsnut (15) auf; mit diesen beiden Nuten (15) stützt die Tragschiene (3) sich auf an der Differentialschiene (2) drehbaren Laufrollen (5) geführt ab. Diese Laufrollen (5) bilden untere Rollen.

Die Grundschiene (1) -Fig. 1, 2, 3, 5 und 6- ist von einer Profilschiene mit flachliegender C-Form mit unter den aufeinanderzu gerichteten C-Stegen (1a) und auf der C-Brücke (1b) angeordneten Führungsflächen (16, 17) für die oberen Laufrollen (6) und die unteren Laufrollen (5) der Differentialschiene (2) gebildet; in beidseitiger Verlängerung der C-Brücke (1b) hat die Grundschiene (1) nach außen gerichtete Befestigungsscheiben (1c)

Die Differentialschiene (2), Fig. 1, 2, 3, 7 und 8, ist von einer U-Profilschiene gebildet, welche in ihrem U-Steg (2a) Aussparungen (18) für den Durchgriff der sich auf der Grundschiene (1) abstützenden und unter der Keilleiste (7) der Tragschiene (3) liegenden Laufrollen (5, 4) am hinteren Längenende der Differentialschiene (2) liegt, eine Aussparung (19) zur Einschiebebegrenzung mit einem auf der C-Brücke (1b) der Grundschiene (1) mittels Schrank (20a) festgelegten flexiblen und/oder elastischen Stopper (20).

Die Grundschiene (1) und die Differentialschiene (2) haben stegund/oder brückenseitig ausgeformte Wandteile (21) als Ausziehoder Einschiebebegrenzungen.

Die Tragschiene (3), Fig. 1, 2, 3, 4 und 11, besitzt einen Doppel-T-Querschnitt mit Doppel-T-Stegen (3a) und weist in ihrem schmaleren T-Schenkel (3b) außen die Keilleiste (7) und die Führungsnuten (15) auf. Die Nut (11) für die Keilleiste (7) liegt unter den Doppel-T-Stegen (3a).

Alle drei Schienen (1, 2, 3) bestehen aus Aluminium. Alle Laufrollen (4, 5, 6) sind um horizontale Achsen drehbar an der Differentialschiene (2) gelagert und bestehen alle aus Kunststoff. Mit (22) sind an den Schienen (1, 3) angebrachte Gleitnocken aus Kunststoff zur zusätzlichen Verschiebeführung bezeichnet.

In Fig. 12 ist der Hochschrank mit einem aus einem Rahmen und. daran gehaltenen Körben, Kästen o. dgl. gebildeten Schrankauszug (SA) dargestellt, der untenseitig von dem dreiteiligen Teleskopauszug (TA) und obenseitig von einem aus zwei Schienen gebildeten Führungsauszug (FA) verschiebbar getragen und geführt wird.

## Patentansprüche

1. Teleskop-Schrankauszug, insbesondere für Hochschränke, mit einer im Hochschrank auf dem Korpusboden festlegbaren, äußeren Grundschiene, einer darin verschiebbaren mittleren Differentialschiene und einer oberen, darin verschiebbaren und den Schrankauszug aufnehmenden Tragschiene, wobei die Schienen unter Zwischenschaltung von Laufrollen gegeneinander geführt verschiebbar und durch Anschläge in der ausgezogenen und eingeschobenen Stellung verschiebebegrenzt sind,
**dadurch gekennzeichnet, daß** unter der Tragschiene (3) eine sich auf Laufrollen (4) der Differentialschiene (2) abstützende und beim Ausziehen die Tragschiene (3) gegenüber der Differentialschiene (2) zum Schrankauszug-Gewichtsausgleich anhebende Keilleiste (7) festgelegt ist.

2. Teleskop-Schrankauszug nach Anspruch 1, **dadurch gekennzeichnet, daß** die Keilleiste (7) vom vorderen Ende aus oder mit Abstand zum vorderen Längenende der Tragschiene (3) auf einem Teilbereich der Tragschienenlänge verläuft.

3. Teleskop-Schrankauszug nach Anspruch 1 oder 2, **dadurch gekennzeichnet, daß** die Keilleiste (7) eine vom vorderen zum hinteren Längenende der Tragschiene (3) nach unten hin ansteigende Keilfläche (8) hat und dabei beim Ausziehen der Tragschiene (3) diese Keilfläche (8) über die Laufrollen (4) die Tragschiene (3) mit ihrem auszugsseitigen Längenendbereich allmählich nach oben aus der Horizontalen anhebt.

4. Teleskop-Schrankauszug nach einem der Ansprüche 1 bis 3, **dadurch gekennzeichnet, daß** die Keilleiste (7) am vorderen und hinteren Ende der Keilfläche (8) einen Anschlag (9), vorzugsweise eine bogenförmige ansteigende Leistenverdickung, für die Laufrollen (4) hat.

5. Teleskop-Schrankauszug nach einem der Ansprüche 1 bis 4, **dadurch gekennzeichnet, daß** die Keilleiste (7) auf ihrer Keilfläche (8) einen mittigen, zwischen den Anschlägen (9) über die gesamte Keilflächenlänge verlaufenden Führungssteg (10) besitzt, beiderseits dessen zwei Laufrollen (4) geführt auf der Keilfläche (8) laufen.

6. Teleskop-Schrankauszug nach einem der Ansprüche 1 bis 5, **dadurch gekennzeichnet, daß** die Tragschiene (3) in einer mittigen Längsnut (11) die Keilleiste (7) aufnimmt und mit in Löcher (12) der Tragschiene (3) eingreifender Fixiernocken (13) und Rastzapfen (14) an der Tragschiene (3) gehalten ist.

7. Teleskop-Schrankauszug nach einem der Ansprüche 1 bis 6, **dadurch gekennzeichnet, daß** die Keilleiste (7) einstückig aus Kunststoff besteht.

8. Teleskop-Schrankauszug nach einem der Ansprüche 1 bis 7, **dadurch gekennzeichnet, daß** die Tragschiene (3) an ihrer Unterseite beiderseits der Keilleiste (7) je eine Führungsnut (15) aufweist, mit denen sie sich auf an der Differentialschiene (2) drehbare Laufrollen (5) geführt abstützt.

9. Teleskop-Schrankauszug nach einem der Ansprüche 1 bis 8, **dadurch gekennzeichnet, daß** die Grundschiene (1) von einer Profilschiene mit flachliegender C-Form mit unter den aufeinanderzu gerichteten C-Stegen (1a) und auf der C-Brücke (1b) angeordneten Führungsflächen (16, 17) für obere und untere Laufrollen (6, 5) der Differentialschiene (2) gebildet ist und in beidseitiger Verlängerung der C-Brücke (1b nach außen gerichtete Befestigungsleisten (1c) besitzt.

10. Teleskop-Schrankauszug nach einem der Ansprüche 1 bis 9, **dadurch gekennzeichnet, daß** die Differentialschiene (2) von einer U-Profilschiene gebildet ist, welche in ihrem U-Steg (2a) Aussparungen (18) für den Durchtritt der sich auf der Grundschiene (1) abstützenden Laufrollen (5) und unter der Tragschiene (3) liegenden Rollen (4) und am hinteren Längenende eine Aussparung (19) zur Einschiebebegrenzung mit einem auf der C-Brücke (1b) der Grundschiene (1) festgelegten flexiblen und/oder elastischen Stopper (20) hat.

11. Teleskop-Schrankauszug nach einem der Ansprüche 1 bis 10, **dadurch gekennzeichnet, daß** die Grundschiene (1) und die Differentialschiene (2) ausgeformte Wandteile (12) als Ausziehund Einschiebebegrenzungen aufweisen.

12. Teleskop-Schrankauszug nach einem der Ansprüche 1 bis 11, **dadurch gekennzeichnet, daß** die Tragschiene (3) ein Doppel-T-Querschnittsprofil mit Doppel-T-Stegen (3a) ist und in ihrem schmalen T-Schenkel (3b) außen die Keilleiste (7) aufnimmt und die Führungsnuten (15) aufweist.

13. Teleskop-Schrankauszug nach einem der Ansprüche 1 bis 12, **dadurch gekennzeichnet, daß** die drei Schienen (1, 2, 3) aus Aluminium bestehen.

14. Teleskop-Schrankauszug, insbesondere für Hochschränke, mit einer im Hochschrank auf dem Korpusboden festlegbaren, äußeren Grundschiene, einer darin verschiebbaren mittleren Differentialschiene und einer oberen, darin verschiebbaren und den Schrankauszug aufnehmenden Tragschiene, wobei die Schienen unter Zwischenschaltung von Laufrollen gegeneinandergeführt verschiebbar und durch Anschläge in der ausgezogenen und eingeschobenen Stellung verschiebebegrenzt sind,
**dadurch gekennzeichnet, daß**
- unter der Tragschiene (3) eine sich auf Laufrollen (4) der Differentialschiene (2) abstützende und beim Ausziehen die Tragschiene (3) gegenüber der Differentialschiene (2) zum Schrankauszug-Gewichtsausgleich anhebende Keilleiste (7) festgelegt ist,
- die Tragschiene (3) an ihrer Unterseite beiderseits der Keilleiste (7) je eine sich auf an der Differentialschiene (2) drehbaren Laufrollen (5) geführt abstützende Führungsnut (15) aufweist, und
- die Grundschiene (1), die Differentialschiene (2) und die Tragschiene (3) aus Aluminium bestehen.

## Claims

1. Telescopic cupboard drawer, more particularly for tall cabinets, with an external bottom rail which is adapted to be set on the carcass floor in the tall cabinet, with a middle differential rail which is displaceable therein, and with an upper supporting rail which is displaceable therein and receives the cupboard drawer, the rails being adapted to be guided along in relation to one another by means of track rollers and being constrained by limit stops in their displacement in the extended and retracted positions,
**characterised in that** set beneath the supporting rail (3) is a cuneiform ledge (7) which rests on track rollers (4) belonging to the differential rail (2) and which lifts the supporting rail (3) in relation to the differential rail (2) to compensate for the weight of the cupboard drawer when it is pulled out.

2. Telescopic cupboard drawer according to claim 1, **characterised in that** the cuneiform ledge (7) runs from the front end or at a distance from the front longitudinal extremity of the supporting rail (3) along part of the length of the supporting rail.

3. Telescopic cupboard drawer according to claim 1 or 2, **characterised in that** the cuneiform ledge (7) has a cuneiform surface (8) which slopes downwards from the front to the rear longitudinal extremity of the supporting rail (3) and as the supporting rail (3) is being pulled out it gradually lifts this cuneiform surface (8) up out of the horizontal plane by the rail's longitudinal extremity on the drawer side, via the track rollers (4).

4. Telescopic cupboard drawer according to any of claims 1 to 3, **characterised in that** at the front and rear extremity of the cuneiform surface (8) the cuneiform ledge (7) has a limit stop (9) for the track rollers (4), preferably a thicker area of ledge which broadens out in an arc.

5. Telescopic cupboard drawer according to any of claims 1 to 4, **characterised in that** on its cuneiform surface (8) the cuneiform ledge (7) has a central guide crosspiece (10) which extends between the limit stops (9) for the entire length of the cuneiform surface and on either side of which run two track rollers (4) guided along on the cuneiform surface (8).

6. Telescopic cupboard drawer according to any of claims 1 to 5, **characterised in that** the supporting rail (3) accommodates the cuneiform ledge (7) in a central longitudinal groove (11) and is held on the supporting rail (3) by locating cams (13) and locking pins (14) which engage in holes (12) in the supporting rail (3).

7. Telescopic cupboard drawer according to any of claims 1 to 6, **characterised in that** the cuneiform ledge (7) is made in one piece from plastic.

8. Telescopic cupboard drawer according to any of claims 1 to 7, **characterised in that** on its underside the supporting rail (3) incorporates a respective guide slot (15) to either side of the cuneiform ledge (7), by means of which slots it rests so as to be guided along on track rollers (5) which are adapted to rotate on the differential rail (2).

9. Telescopic cupboard drawer according to any of claims 1 to 8, **characterised in that** the bottom rail (1) is constituted by a profile rail in the form of a shallow "C" with guide surfaces (16, 17), for top and bottom rollers (6, 5) of the differential rail (2), which guide surfaces are arranged beneath the mutually facing crosspieces of the "C" (1a) and on the bridge of the "C" (1b), and possesses outwardly directed fixing ledges (1c) which extend the bridge of the "C" (1b) on both sides.

10. Telescopic cupboard drawer according to any of claims 1 to 9, **characterised in that** the differential rail (2) is constituted by a U-shaped profile rail which has rebates (18) in its "U" crosspiece (2a) for passage of the track rollers (5) which rest on the bottom rail (1), and has track rollers (4) lying beneath the supporting rail (3), and at the rear longitudinal extremity has a rebate (19) for limiting drawer retraction by a flexible and/or elastic stopper (20) located on the bridge of the "C" (1b) of the bottom rail (1).

11. Telescopic cupboard drawer according to any of claims 1 to 10, **characterised in that** the bottom rail (1) and the differential rail (2) incorporate shaped wall sections (12) to act as drawer pull-out and retraction limiters.

12. Telescopic cupboard drawer according to any of claims 1 to 11, **characterised in that** the supporting rail (3) is a double "T" cross-sectional profile with double "T" cross-pieces (3a) and in its narrow "T" side-piece (3b) accommodates the cuneiform ledge (7) externally and incorporates the guide slots (15).

13. Telescopic cupboard drawer according to any of claims 1 to 12, **characterised in that** the three rails (1, 2, 3) are made of aluminium.

14. Telescopic cupboard drawer, more particularly for tall cabinets, with an external bottom rail which is adapted to be set on the carcass floor in the tall cabinet, with a middle differential rail which is displaceable therein, and with an upper supporting rail which is displaceable therein and receives the cupboard drawer, the rails being adapted to be guided along in relation to one another by means of track rollers and being constrained by limit stops in their displacement in the extended and retracted positions,
**characterised in that**
- set beneath the supporting rail (3) is a cuneiform ledge (7) which rests on track rollers (4) belonging to the differential rail (2) and which lifts the supporting rail (3) in relation to the differential rail (2) to compensate for the weight of the cupboard drawer when it is pulled out,
- on its underside the supporting rail (3) incorporates a respective guide slot (15) to either side of the cuneiform ledge (7), by means of which slots it rests so as to be guided along on track rollers (5) which are adapted to rotate on the differential rail (2),
and
- the bottom rail (1), the differential rail (2) and the supporting rail (3) are made of aluminium.

## Revendications

1. Tiroir télescopique pour armoire, notamment pour armoire de rangement de grande hauteur, avec un rail de base extérieur, pouvant être fixé dans l'armoire de grande hauteur, sur le fond du corps, un rail différentiel médian, mobile dans le rail de base, et un rail de support supérieur, mobile dans le rail différentiel et recevant le tiroir, lesdits rails étant déplaçables par rapport l'un à l'autre, à l'aide de galets de roulement, et leur déplacement étant limité, par des butées, en position extraite et en position rétractée,
**caractérisé en ce que**,
sous le rail de support (3), une réglette à plan incliné (7) est fixée, laquelle prend appui sur les galets de roulement (4) du rail différentiel (2) et soulève, lors de l'extraction, le rail de support (3) par rapport au rail différentiel (2) afin d'équilibrage le poids du tiroir pour armoire.

2. Tiroir télescopique pour armoire selon la revendication 1,
**caractérisé en ce que**
la réglette à plan incliné (7), s'étend, à partir de l'extrémité longitudinale, antérieure ou à distance de l'extrémité longitudinale du rail de support (3), sur une zone partielle de la longueur dudit rail de support.

3. Tiroir télescopique pour armoire selon la revendication 1 ou 2,
**caractérisé en ce que**
la réglette à plan incliné (7) est pourvue d'une surface inclinée (8) en pente croissant vers le bas, de l'extrémité longitudinale antérieure vers l'extrémité longitudinale postérieure du rail de support (3) et que, lors de l'extraction du rail de support (3), cette réglette à plan incliné (8) soulève, progressivement, vers le haut à partir de l'horizontale, le rail de support (3), avec sa zone d'extrémité longitudinale, par l'intermédiaire des galets de roulement (4).

4. Tiroir télescopique pour armoire selon l'une des revendications 1 à 3,
**caractérisé en ce que**
la réglette à plan incliné (7) présente, à l'extrémité avant et à l'extrémité arrière de la surface inclinée (8), une butée (9), qui est préférentiellement un épaississement ascendant, arqué, pour les galets de roulement (4).

5. Tiroir télescopique pour armoire selon l'une des revendications 1 à 4,
**caractérisé en ce que**
la réglette à plan incliné (7) présente, sur sa surface inclinée (8), un guide central (10) qui s'étend, entre les butées (9), sur toute la longueur de la surface inclinée, des deux côtés duquel deux galets de roulement (4) sont guidés sur la surface inclinée (8).

6. Tiroir télescopique pour armoire selon l'une des revendications 1 à 5,
**caractérisé en ce que**
le rail de support (3) accueille, dans une rainure longitudinale, centrale (11), la réglette à plan incliné (7), laquelle est maintenue au rail de support (3) par des nez de fixation (13) et des tenons d'arrêt (14) qui s'engagent dans des trous (12) du rail de support (3).

7. Tiroir télescopique pour armoire selon l'une des revendications 1 à 6,
**caractérisé en ce que**
la réglette à plan incliné (7) est exécuté d'une seule pièce, en matière plastique.

8. Tiroir télescopique pour armoire selon l'une des revendications 1 à 7,
**caractérisé en ce que**
le rail de support (3) présente, sur sa surface inférieure, sur chacun des deux côtés de la réglette à plan incliné (7), une rainure de guidage (15), avec lesquelles elle est guidée en prenant appui sur des galets de roulement (5) rotatifs sur le rail différentiel (2).

9. Tiroir télescopique pour armoire selon l'une des revendications 1 à 8,
**caractérisé en ce que**
le rail de base (1) est formé par un rail profilé en forme de C disposé à plat, avec des surfaces de guidage (16, 17) disposées sous les branches (1a) dudit C, orientées l'une vers l'autre, et sur le dos (1b) dudit C, pour des galets de roulement supérieurs et inférieurs (6, 5) du rail différentiel (2), et qu'il possède des barrettes de fixation (1c) dirigées vers l'extérieur, dans le prolongement bilatéral du dos (b) du C.

10. Tiroir télescopique pour armoire selon l'une des revendications 1 à 9,
**caractérisé en ce que**
le rail différentiel (2) est formé par un rail profilé en forme de U qui présente, dans sa partie formant le dos (2a) du U, des évidements (18) pour le passage des galets de roulement (5), prenant appui sur le rail de base (1), et pour les galets de roulement (4), situés sous le rail de support (3), et, à son extrémité longitudinale, postérieure, un évidement pour la limitation de la rétraction avec un taquet flexible et / ou élastique (20), fixé sur la partie en forme de dos (1b) de C du rail de base (1).

11. Tiroir télescopique pour armoire selon l'une des revendications 1 à 10,
**caractérisé en ce que**
le rail de base (1) et le rail différentiel (2) présente des portions de paroi (12) façonnées en tant que limiteurs d'extraction et de rétraction.

12. Tiroir télescopique pour armoire selon l'une des revendications 1 à 11,
**caractérisé en ce que**
le rail de support (3) est un profilé à section transversale en forme de double T avec doubles barres de T (3a) et accueille, dans sa branche de T étroite (3b), à l'extérieur, la réglette à plan incliné (7) et présente les rainures de guidage (15) .

13. Tiroir télescopique pour armoire selon l'une des revendications 1 à 12,
**caractérisé en ce que**
les trois rails (1, 2, 3) sont en aluminium.

14. Tiroir télescopique pour armoire, notamment pour armoire de rangement de grande hauteur, avec un rail de base extérieur, pouvant être fixé dans l'armoire de grande hauteur, sur le fond du corps, un rail différentiel médian, mobile dans le rail de base, et un rail de support supérieur, mobile dans le rail différentiel et recevant le tiroir, lesdits rails étant déplaçables par rapport l'un à l'autre, à l'aide de galets de roulement, et leur déplacement étant limité, par des butées, en position extraite et en position rétractée,
**caractérisé en ce que**,
- sous le rail de support (3), une réglette à plan incliné (7) est fixée, laquelle prend appui sur les galets de roulement (4) du rail différentiel (2) et soulève, lors de l'extraction, le rail de support (3) par rapport au rail différentiel (2) afin d'équilibrage le poids du tiroir pour armoire,
- le rail de support (3) présente, sur sa face inférieure, sur chacun des deux côtés de la réglette à plan incliné (7), une rainure de guidage (15) qui est guidée en prenant appui sur des galets de roulement (5) tournant sur le rail différentiel (2),
et
- le rail de base (1), le rail différentiel (2) et le rail de support (3) sont en aluminium.
